# EUROPÄISCHE PATENTSCHRIFT

(11) **EP 2 366 830 B1**
(45) Veröffentlichungstag und Bekanntmachung des Hinweises auf die Patenterteilung: **11.05.2016**
(21) Anmeldenummer: 10002894.3
(22) Anmeldetag: 18.03.2010
(51) Int. Cl.: E01C 19/00, E01C 19/48

(54) **System und Verfahren zum Aufbringen eines Strassenbelages**
Method and system for applying a street pavement
Système et procédé d'application d'un revêtement routier

(43) Veröffentlichungstag der Anmeldung: 21.09.2011
(73) Patentinhaber: Joseph Vögele AG, 67067 Ludwigshafen (DE)
(72) Erfinder: Weiser, Ralf, 68526 Ladenburg (DE)
(74) Vertreter: Grünecker Patent- und Rechtsanwälte PartG mbB

(56) Entgegenhaltungen:
- EP-A1- 1 179 636
- EP-A2- 1 544 354
- DE-A1- 10 030 305
- US-A1- 2002 168 226
- US-A1- 2009 142 133

## Beschreibung

Die vorliegende Erfindung bezieht sich auf ein System gemäß Oberbegriff des Anspruchs 1, sowie auf ein Verfahren gemäß Oberbegriff des Anspruchs 5.

Das Anlegen und Asphaltieren von Straßen, Wegen oder Plätzen ist ein äußerst komplexer Prozess. Bei diesem Prozess wird das Arbeitsergebnis, d. h. die Qualität des hergestellten Straßenbelags, nicht nur durch die Einstellung der Arbeitsmaschinen bestimmt, sondern beispielsweise auch durch die Eigenschaften des Einbaumischguts (beispielsweise Asphalt) und durch Umgebungsbedingungen. Alle diese Parameter legen gemeinsam fest, welche Qualität, beispielsweise welche Glätte, der hergestellte Straßenbelag tatsächlich hat.

Bisher legt der Maschinenbediener die Einstellparameter der Arbeitsmaschinen fest. Dabei orientiert er sich an den vorliegenden oder an den sich ändernden Rand- oder Einbaubedingungen - und an seiner Erfahrung. Je mehr Geschick und Erfahrung der Maschinenbediener im Umgang mit der betreffenden Arbeitsmaschine hat, desto höher wird die Qualität des erzeugten Straßenbelags. Umgekehrt kann diese Qualität jedoch auch sehr niedrig sein, wenn der Maschinenbediener über wenig Erfahrung verfügt oder mit ihm bisher unbekannten Randbedingungen konfrontiert ist.

Bei dem aus US 2002/168226 A1 bekanntem System und Verfahren zum Aufbringen eines Straßenbelags mittels eines Straßenfertigers werden Messgrößen wie die Einbauarbeitsfahrgeschwindigkeit und die Ist-Geschwindigkeit eines Tampers der Regeleinheit zugeführt, die für eine vorgegebene Zielgröße einer bestimmten Anzahl von Tamperhüben pro Längeneinheit über die Steuereinheit die jeweils der Fahrgeschwindigkeit des Straßenfertigers angepasste Tampergeschwindigkeit einstellen lässt. Die Steuereinheit übermittelt einen elektrischen oder elektronischen Einstellparameter an den Magneten einer hydraulischen Verstellpumpe, der die von der Verstellpumpe geförderte Menge und damit die Geschwindigkeit des Hydraulikmotors des Tampers regelt.

Bei einem aus US 2009/0142133 A1 sowie DE 10 2008 058 481 A bekannten System und Verfahren zum Aufbringen eines Straßenbelags wird zum Optimieren der Qualität des aufgebrachten Straßenbelags ein Temperatur-Positions-Modell des Straßenbelags auf der Baustelle benutzt, mit beschafften Ist-Temperaturdaten an bestimmten Stellen der Baustelle verglichen, und werden Arbeitsmaschinen wie Straßenfertiger und Walzen sozusagen temperaturabhängig auf der Baustelle navigiert. Bei dem Verfahren werden auch äußere Einflüsse wie das Wetter und Abkühlraten des Einbaumaterials berücksichtigt, und wird eine Regeleinheit und eine Steuereinheit eingesetzt, wobei die Regeleinheit selbstlernend arbeitet und mit einem geschlossenen Regelkreis betrieben wird. Lokale Ist-Temperaturdaten werden mit denen des Temperatur-Positions-Modells verglichen, hauptsächlich um Walzen zu lotsen und so zu steuern, dass zu warme Stellen zunächst nicht gewalzt und insgesamt durch das Walzen ein möglichst gleichförmiger Verdichtungsgrad und optimale Ebenheit des Straßenbelags erreicht werden.

Es wurden bereits einige Vorschläge gemacht, wie die Einstellung der Arbeitsmaschinen von der Erfahrung des Bedieners unabhängiger gestaltet werden kann. Beispielsweise schlägt EP 1 544 354 A2 vor, bisherige Erfahrungswerte für vorteilhafte Einstellungen der Betriebsparameter zu speichern und später wieder als Grundeinstellung für die Arbeitsmaschine zu verwenden. Der Bediener muss ausgehend von dieser Grundeinstellung nur noch eine Feineinstellung der Arbeitsmaschine vornehmen.

Die DE 40 40 029 C1 schlägt vor, die Frequenz des Antriebs eines Verdichtungsaggregates bei einer Straßenbaumaschine in Abhängigkeit von einer vorbestimmten Einbaufahrgeschwindigkeit und vorbestimmten Parametern der einzubauenden Schicht einzustellen. Dabei wird eine Sollwertkurve für den zeitlichen Verlauf der Einbaufahrgeschwindigkeit vorgegeben.

Die WO 00/70150 A1 schlägt vor, die, die Temperatur eines soeben hergestellten Straßenbelags mit einem Sensor zu messen und einen Straßenfertiger oder eine nachfolgende Verdichtungsmaschine entsprechend der gemessenen Temperatur zu steuern.

Ein Mehrkanal-Steuerungssystem für eine Straßenbaumaschine ist ferner aus der DE 195 37 691 C5 bekannt. Diese Steuerung bezieht sich jedoch nur darauf, die Temperatur eines Glättbalkens zu messen und sie auch bei Ausfall eines Heizelementes konstant zu halten. Eine Rückkopplung mit anderen Einstell- oder Einbauparametern findet nicht statt.

Schließlich beschreibt die US 2004/0260504 A1 ein System zum Ermitteln von Eigenschaften eines Einbaumischguts. Diese Eigenschaften werden jedoch nur zur Qualitätskontrolle herangezogen, nicht zum Steuern einer Straßenbaumaschine.

Die Aufgabe der Erfindung besteht darin, ein bekanntes System und Verfahren zum Aufbringen eines Straßenbelages dahingehend zu verbessern, dass mit größerer Sicherheit eine höhere Qualität des hergestellten Straßenbelages erzielt wird.

Diese Aufgabe wird gelöst durch ein System mit den Merkmalen des Anspruchs 1 bzw. durch ein Verfahren mit den Merkmalen des Anspruchs 5.

Vorteilhafte Weiterbildungen der Erfindung sind in den Unteransprüchen angegeben.

Das erfindungsgemäße System zum Aufbringen eines Straßenbelages weist eine Regeleinheit auf, die dazu ausgebildet ist, unter Berücksichtigung von Messgrößen die zum Erreichen mindestens einer vorgegebenen Zielgröße optimalen Einstellparameter zu ermitteln, einen eine Mehrzahl von optimalen Einstellparametern repräsentierenden Befehlsdatensatz zu erstellen und diesen Befehlsdatensatz an eine Steuereinheit zu übermitteln. Dabei umfasst die Regeleinheit einen Reglerblock und einen damit verbundenen Simulationsblock. Der Reglerblock kann einen Vorschlag für einen neuen Satz von Einstellparametern erstellen, der dann dem Simulationsblock zugeführt wird. Im Simulationsblock wird simuliert, welches Arbeitsergebnis mit den vom Reglerblock vorgeschlagenen Einstellparametern erzielt wird. Dieses simulierte Arbeitsergebnis kann anschließend mit dem vorgegebenen, angepeilten Arbeitsergebnis verglichen werden. Sofern erforderlich, werden die vorgeschlagenen Einstellparameter abermals angepasst. Vorzugsweise ist im Simulationsblock ein neuronales Netz zum Simulieren der sich aus einer Gruppe von Einstellparametern ergebenden Werte der mindestens einen Zielgröße vorgesehen. Solch ein neuronales Netz ist besonders gut für die komplexe Arbeitsumgebung beim Aufbringen eines Straßenbelages geeignet, bei der sich nahezu alle Einstellparameter in einem komplexen, gegenseitigen Abhängigkeitsverhältnis befinden, sodass die Änderung eines Einstellparameters eine Änderung mehrerer anderer Größen bewirken kann. Anstelle eines neuronalen Netzes können jedoch auch andere, vergleichbare Algorithmen verwendet werden. Im Simulationsblock der Regeleinheit wird zur Bestimmung optimaler Einstellparameter mit dem Satz von Einstellparametern eine Simulation durchgeführt, welche Werte der mindestens einen Zielgröße sich mit diesen Einstellparametern ergeben. Diese Simulation der Zielgrößen bzw. des Prozessergebnisses ermöglicht eine Aussage darüber, wie gut die vorgegebenen Zielgrößen erreicht werden können. Daraus kann abgeleitet werden, welche Einstellparameter eventuell noch verbessert werden könnten. Als "optimal" werden Einstellparameter definiert, wenn die sich bei der Simulation mit ihnen ergebenden Werte der mindestens einen Zielgröße innerhalb einer vorgegebenen Toleranz der mindestens einen Zielgröße liegen. Beispielsweise kann vorgegeben werden, dass die Breite des mit dem Straßenfertiger herzustellenden Straßenbelages um +/zwei Zentimeter von der vorgegebenen Zielgröße abweichen kann. Bei der nächsten Simulation bzw. bei einem Vorschlag für eine neue Gruppe von Einstellparametern können die bereits als "optimal" bestimmten Einstellparameter festgehalten werden, oder aber es erfolgt ein Vorschlag für eine neue Gruppe von Einstellparametern, bei der auch die bereits als "optimal" definierten Einstellparameter überprüft und ggf. geändert werden.

Für den Benutzer besteht der Hauptvorteil des Systems darin, dass er nicht mehr anhand seiner Erfahrung die einzelnen Einstellparameter der Arbeitskomponenten einer Arbeitsmaschine einstellen muss, beispielsweise beim Straßenfertiger die Neigung und Temperatur einer Einbaubohle oder die Frequenz einer Tamperleiste. Stattdessen gibt der Benutzer über ein Terminal, eine Datenschnittstelle oder einen Datenträger Zielgrößen für den aufzubringenden Straßenbelag in das System ein. Bei diesen Zielgrößen (Synonym: Prozessgrößen) handelt es sich um eine Beschreibung des zu erreichenden Arbeitsergebnisses, d. h. des herzustellenden Straßenbelages. Diese Zielgrößen können also beispielsweise Baustellendaten wie die Länge, die Breite, die Steigung oder den Verlauf des herzustellenden Straßenbelages umfassen, oder auch Informationen über die Reihenfolge von Schichten des Straßenbelages, inklusive der Dicke der einzelnen Schichten. Der Benutzer kann also nun das Arbeitsergebnis vorgeben und anschließend darauf vertrauen, dass das System die optimalen Einstellparameter ermittelt und ggf. nachregelt.

Da in der Regel deutlich weniger Zielgrößen vorliegen als Einstellparameter vorhanden sind, kann die Eingabe der Zielgrößen schneller erfolgen als die Einstellung der einzelnen Einstellparameter, wenn Letzteres durch den Benutzer durchgeführt werden müsste. Zudem entfällt der Arbeitsaufwand für das Anpassen der Einstellparameter an sich ändernde Umgebungsbedingungen. Beides führt dazu, den Arbeitsaufwand zum Bedienen des Systems zu verringern und somit Kosten zu sparen.

Das System sieht eine Trennung der Regeleinheit von der Steuereinheit vor. Die Steuereinheit hat die Aufgabe, die vorgegebenen Befehle oder Stellgrößen so umzusetzen, dass die entsprechenden Einstellparameter von den Arbeitskomponenten des Systems eingenommen werden. Die Regeleinheit hingegen dient dazu, die optimalen Stellgrößen oder Einstellparameter herauszufinden. Diese Trennung hat den Vorteil, dass eine Anpassung der Einstellparameter durch die Steuereinheit erst dann erfolgen muss, wenn die Einstellparameter optimiert worden und ggf. getestet worden sind. Folglich wird die Einstellung der Arbeitskomponenten des Systems weniger häufig verändert, was zu einem gleichmäßigeren Arbeitsergebnis führt.

Es werden eine Mehrzahl von Einstellparametern durch die Regeleinheit zusammengefasst und in einem Vektor oder Befehlsdatensatz gemeinsam an die Steuereinheit übermittelt. Diese Zusammenfassung der Befehlsdaten zu einem Block oder Vektor dient dazu, die zum Übertragen der Befehlsdaten erforderliche Energie zu verringern.

Bei dem Verfahren zum Steuern des Systems zum Aufbringen eines Straßenbelages, mit mindestens einem Straßenfertiger werden in der Regeleinheit aus Messgrößen und aus mindestens einer vorgegebenen Zielgröße eine Gruppe von zum Erreichen dieser mindestens einen Zielgröße optimalen Einstellparametern bestimmt, und die Gruppe von Einstellparametern wird in einem gemeinsamen Befehlsdatensatz von der Regeleinheit an die Steuereinheit übermittelt. Das System selbst kann vorzugsweise ein Mischwerk, eine Baustellenzentrale und/oder mehrere relativ zueinander bewegliche Arbeitsmaschinen aufweisen, beispielsweise LKWs, Fräsen, Beschicker, Fertiger und/oder Walzen, die ihrerseits jeweils eine oder mehrere Arbeitskomponenten aufweisen können.

Besonders vorteilhaft ist es, wenn Sensoren zum Erfassen der Messgrößen vorgesehen sind, und wenn diese Sensoren die von ihnen erfassten Messgrößen der Regeleinheit zukommen lassen.

Zweckmäßig ist es, wenn die Bestimmung der zum Erreichen der mindestens einen Zielgröße optimalen Einstellparameter im Betrieb des Straßenfertigers wiederholt durchgeführt wird. Auf diese Weise kann eine ständige oder zumindest wiederholt durchgeführte Überprüfung der Einstellparameter und ggf. eine Anpassung der Einstellungen an sich ändernde Umgebungsbedingungen erfolgen, um ein optimales Arbeitsergebnis zu erzielen. Optimal ist das Arbeitsergebnis, wenn es möglichst nah an die durch die Zielgrößen vorgegebenen Spezifikationen herankommt.

Die erneute Bestimmung der zum Erreichen der mindestens einen Zielgröße optimalen Einstellparameter könnte im Betrieb der Vorrichtung immer dann durchgeführt werden, wenn eine Messgröße um einen vorbestimmten Betrag von einer Zielgröße abweicht, und/oder jeweils nach Ablaufen eines vorbestimmten Zeitintervalls. Letzteres hat den Vorteil, dass die erneute Durchführung der Optimierung unabhängig von der Ermittlung einzelner Messgrößen und damit beispielsweise vom Ausfall einzelner Sensoren wird.

Ebenfalls vorzugsweise in der Regeleinheit kann iterativ eine Gruppe von veränderten Einstellparametern festgelegt und mit diesen veränderten Einstellparametern eine Simulation der sich mit den veränderten Einstellparametern ergebenden Werte der mindestens einen Zielgröße durchgeführt werden. Diese iterative Simulation hat den Vorteil, dass die Einstellparameter im Betrieb der Vorrichtung ständig angepasst und optimiert werden können. Denkbar ist es, den iterativen Prozess durchzuführen, bis die sich bei der Simulation ergebenden Werte der mindestens einen Zielgröße innerhalb einer vorgegebenen Toleranz dieser mindestens einen Zielgröße liegen. Wenn sich alle Zielgrößen bei der Simulation innerhalb einer vorgegebenen Toleranz erreichen lassen, kann die gesamte Gruppe von Einstellparametern als "optimal" betrachtet und festgehalten werden.

Zweckmäßig ist es, wenn einem Bediener angezeigt wird, ob die vorgegebenen Zielgrößen erreichbar sind. Auf diese Weise kann der Bediener frühzeitig informiert werden, wenn sich ein gewünschtes Arbeitsergebnis nicht oder zumindest nicht innerhalb einer vorgegebenen Toleranz erreichen lässt. Auf diese Weise kann der Bediener die Vorgabe der Zielgrößen überprüfen und ggf. geeignete Maßnahmen zum Erreichen der Zielgrößen vorbereiten.

Wenn eine Gruppe von Einstellparametern als "optimal" erkannt wird, kann diese Gruppe in einem gemeinsamen Vektor oder Befehlsdatensatz von der Regeleinheit an die Steuereinheit übermittelt werden, woraufhin die Steuereinheit die Anpassung der einzelnen Arbeitskomponenten an die vorgegebenen Einstellparameter vornimmt. Denkbar ist es dabei, stets den gesamten Befehlsdatensatz aller möglichen Einstellparameter an die Steuereinheit zu übermitteln. Der Aufwand für die Übertragung des Befehlsdatensatzes kann jedoch verringert werden, wenn nur die sich ändernden Einstellparameter an die Steuereinheit übermittelt werden. Mit dem Befehlsdatensatz wird der Steuereinheit dann signalisiert, welche Einstellparameter geändert werden sollen.

Im Folgenden wird ein vorteilhaftes Ausführungsbeispiel der Erfindung anhand einer Zeichnung näher dargestellt. Im Einzelnen zeigen.
- Figur 1: eine schematische strukturelle Ansicht des erfindungsgemäßen Systems und
- Figur 2: eine schematische Darstellung der funktionellen Komponenten im erfindungsgemäßen System.

Gleiche Komponenten sind in den Figuren durchgängig mit gleichen Bezugszeichen versehen.

Figur 1 zeigt in schematischer Darstellung ein erfindungsgemäßes System 1 zum Aufbringen eines Straßenbelages. Dieses System 1 umfasst eine Baustellenzentrale 2 bzw. ein zentrales Baustellenbüro 2, das auf der Baustelle oder auf einer Arbeitsmaschine oder extern eingerichtet ist und die Betriebsabläufe auf der Baustelle koordiniert. Teil des Systems 1 sind ferner ein Asphalt- oder Mischwerk 3 und eine Vielzahl von Arbeitsmaschinen, die zwischen dem Mischwerk 3 und der Baustelle und/oder auf der Baustelle beweglich sind. Bei diesen Arbeitsmaschinen kann es sich um einen Einbaumischgut transportierenden LKW 4, eine Fräse 5, einen Beschicker 6, einen Straßenfertiger 7 und eine Verdichtungswalze 8 handeln. Einige dieser Arbeitsmaschinen oder auch das Mischwerk 3 können im erfindungsgemäßen System 1 auch fehlen, oder es können mehrere Mischwerke 3 und/oder mehrere Arbeitsmaschinen 4 bis 8 eines bestimmten Typs vorhanden sein.

Das Mischwerk 3 und jede der Arbeitsmaschinen 4 bis 8 verfügen jeweils über eine oder mehrere Arbeitskomponenten 9, deren Arbeitsweise oder Einstellung durch einen oder mehrere Einstellparameter bestimmt wird. Beim Mischwerk 3 kann es sich bei den Arbeitskomponenten 9 beispielsweise um Förderschnecken, Mischer oder Heizeinrichtungen für das herzustellende Einbaumischgut handeln. Bei den beweglichen Arbeitskomponenten 4 bis 8 kann es sich bei einer Arbeitskomponente um den Antrieb der jeweiligen Arbeitsmaschine handeln, inklusive der Steuerung. Beim LKW 4 kann eine weitere Arbeitskomponente ein Hebemechanismus zum Kippen der Ladefläche sein. Beim Straßenfertiger 7 besteht eine Arbeitskomponente 9 im Antrieb des Kratzerbandes, mit dem Einbaumischgut vom Gutbunker zur Einbaubohle transportiert wird. Weitere Arbeitskomponenten 9 sind beispielsweise die Einbaubohle, Pressleisten und/oder sogenannte "Tamper", bei denen Anstellwinkel, Vibration oder Oszillation eingestellt werden können, sowie Heizeinrichtungen.

Zwischen der Baustellenzentrale 2 und dem Mischwerk 3 sowie zwischen der Baustellenzentrale 2 und jeder der Arbeitsmaschinen 4 bis 8 besteht ein Kanal 10 zur drahtlosen Datenübertragung. Die Baustellenzentrale 2, das Mischwerk 3 und die Arbeitsmaschinen 4 bis 8 verfügen jeweils über geeignete Schnittstellen für den Datenübertragungskanal 10. Weitere drahtlose Datenübertragungskanäle 11 können zwischen einzelnen Arbeitsmaschinen 6, 7, 8 eingerichtet sein. Die Datenübertragungskanäle 10, 11 können beispielsweise als Funkverbindungen, als Infrarot-Verbindungen, als Internet-Verbindungen oder über Satelliten eingerichtet sein.

Das in Figur 1 dargestellte System 1 verfügt ferner über Ein- und Ausgabegeräte 12, beispielsweise einen Laptop oder einen PDA, die mobil sind und wahlweise über einen Datenübertragungskanal 13 mit der Baustellenzentrale 12 verbunden werden könne. Zudem kann die Baustellenzentrale 2 über einen ähnlichen Datenübertragungskanal 13 mit einem externen Gerät, beispielsweise in einem Architektur- oder Planungsbüro 14 verbunden sein.

An der Baustellenzentrale 2 ist eine Eingabevorrichtung 15 vorgesehen, beispielsweise eine Tastatur, ein CD- oder DVD-Laufwerk, oder eine Speicherkartenschnittstelle. Über diese Eingabevorrichtdung 15 können an der Baustellenzentrale 2 Zielgrößen für den herzustellenden Straßenbelag eingegeben werden, beispielsweise der Verlauf und die Breite des Straßenbelages, der Verdichtungsgrad, die Einbaudicke, die Ebenheit und/oder die Oberflächentextur des gewünschten Straßenbelages. Ferner ist an der Baustellenzentrale 2 eine Anzeigevorrichtung 16 vorgesehen, beispielsweise ein Monitor, auf dem die eingegebenen Zielgrößen und innerhalb des Systems 1 gewonnene Messgrößen dargestellt und einem Bediener des Systems 1 bei kritischen Situationen Warnhinweise gegeben werden können.

Während Figur 1 die strukturellen Komponenten des erfindungsgemäßen Systems 1 zeigt, zeigt Figur 2 die funktionellen Komponenten des Systems 1 sowie die innerhalb dieses Systems 1 übertragenen Daten Letztere symbolisiert durch Parallelogramme).

Wie in Figur 2 dargestellt, umfasst das System 1 eine Steuereinheit 17. Sie hat die Aufgabe, eine Vorgabe u für Stellgrößen oder Einstellparameter 18 zu empfangen, diese in Maschinenbefehle umzusetzen und an die einzelnen Arbeitskomponenten 9 weiterzuleiten, sodass die Arbeitskomponenten 9 gemäß den vorgegebenen Einstellparametern 18 eingestellt werden. Aus der Einstellung und dem Betrieb der verschiedenen Arbeitskomponenten 9 ergibt sich insgesamt der tatsächlich ablaufende Arbeits- oder Einbauprozess 19. Durch diesen Einbauprozess 19 wird der herzustellende Straßenbelag gefertigt. Der Einbauprozess 19 wird nicht nur durch die Einstellung der Arbeitskomponenten 9 bestimmt, sondern auch durch den Einfluss von Störgrößen, beispielsweise der Umgebungstemperatur, des Windes oder Verschattung.

Das System 1 verfügt über eine Vielzahl von Sensoren (nicht dargestellt), mit denen Messgrößen 22 gewonnen werden. Bei diesen Messgrößen kann es sich beispielsweise um den Anstellwinkel der Einbaubohle, um die Einbaudicke oder die Asphalttemperatur eines bereits hergestellten Teils des Straßenbelages, um die Bodensteifigkeit oder davon abgeleitete Größen (Beschleunigung) oder um die ermittelte Dichte des eingebauten Asphalts handeln.

Über eine Ausgangsrückführung 23, 24 wird die Gruppe y von Messgrößen 22 einer Regeleinheit 25 zugeführt, deren Funktion im Optimieren des Einbauprozesses 19 durch das Optimieren der Einstellparameter besteht. Über eine geeignete Schnittstelle empfängt die Regeleinheit 25 ferner die Zielgrößen 26, die das zu erreichende Arbeitsergebnis, d. h. die Eigenschaften des herzustellenden Straßenbelages, definieren. Bei diesen Zielgrößen 26 kann es sich beispielsweise um die Einbaudicke des Straßenbelages, um den Anstellwinkel der Bohle oder um die gewünschte Dichte des eingebauten Asphalts handeln. Die Zielgrößen 26 können beispielsweise vom mobilen Endgerät 12, vom Planungsbüro 14 oder über die Eingabevorrichtung 15 in das System 1 eingegeben werden.

Zusätzlich zu den Zielgrößen z, 26 und den Messgrößen y, 22 empfängt die Regeleinheit 25 externe Daten 27, die extern gewonnen wurden und über einen Datenübertragungskanal 10, 11, 13 an einen Empfänger 28 übermittelt wurden. Bei diesen externen Daten 27 handelt es sich beispielsweise um extern, beispielsweise mittels einer Droxlersonde, ermittelte Werte der Asphaltdichte, oder um eine von der Walze 8 ermittelte Asphaltdichte. Diese Dichtewerte oder andere Daten 27 werden von dem Empfänger 28 direkt an die Regeleinheit 25 geliefert.

Eine zweite Gruppe von externen Daten 27', die ebenfalls beim Empfänger 28 empfangen wurden, werden zunächst einer Modellierungseinheit 29 zugespielt. Bei dieser Gruppe von externen Daten 27' handelt es sich beispielsweise um die Position eines anliefernden LKW 4, um die Asphalttemperatur, oder um Informationen über die Rezeptur und die Menge des Mischguts, d. h. um Positions- und Materialdaten. In der Modellierungseinheit 29 werden diese Positions- und Materialdaten 27' verknüpft mit Umgebungsdaten 30, die beispielsweise die Umgebungstemperatur, die Bodentemperatur, die Windrichtung, die Windgeschwindigkeit und die Stärke und Richtung der Sonneneinstrahlung wiedergeben. Aus den Umgebungsdaten 30 und dem Positions- und Materialdaten 27' berechnet die Modellierungseinheit 29 einen Wert T_Kern für die Kerntemperatur des eingebauten Mischguts. Diese Temperatur kann nur rechnerisch bestimmt werden, da der Kern des Straßenbelages einer direkten Temperaturmessung nicht zugänglich ist. Die Modellierungseinheit 29 bedient sich dabei eines rechnerischen Temperaturmodells. Ein solches Temperaturmodell wird beispielsweise erläutert in der Dissertation "Nutzung der Kerntemperaturvorhersage zur Verdichtung von Asphaltmischgut im Straßenbau", J. Wendebaum, Universität Karlsruhe, Juli 2004.

Schließlich werden als weitere Daten einige Konstanten 31 in die Regeleinheit 25 angegeben. Bei diesen Konstanten 31 handelt es sich um Werte, die während des Einbauprozesses konstant bleiben, beispielsweise die Breite der Einbaubohle, die Masse der Einbaubohle des Straßenfertigers 7, oder die geometrischen Randbedingungen einer Arbeitsmaschine 4 bis 8.

Die Regeleinheit 25 umfasst einen Simulationsblock 33 und einen Reglerblock 34. Der Reglerblock 34 kann als adaptiver Regler ausgestaltet sein. Anhand der Messgrößen y, 22, der Zielgrößen z, 26 und vom Simulationsblock 33 simulierter Prozessgrößen y ist der adaptive Regler in der Lage, einen Vorschlag für einen Satz neuer Einstellgrößen u* zu erstellten. Dieser Vorschlag für neue Einstellparameter u* wird an den Simulationsblock 33 übermittelt. Der Simulationsblock 33 ist dazu konfiguriert, aufgrund der vom Reglerblock 34 vorgeschlagenen Einstellparameter u*, der Messgrößen y, 22, der Konstanten 31, der externen Daten 27 und der von der Modellierungseinheit 29 modellierten Werte Prozessgrößen y zu simulieren. Diese Simulation sagt das Arbeitsergebnis hervor, das unter den herrschenden Randbedingungen mit den vom Reglerblock 34 vorgeschlagenen Einstellparametern u* erzielt würde. Der Simulationsblock 33 kann in Form eines neuronalen Netzwerks implementiert sein. Alternativ könnten im Simulationsblock 33 lineare oder nicht-lineare Modelle oder Algorithmen aus Varianzanalysen implementiert sein.

Das in Figur 2 dargestellte System 1 verfügt ferner über eine Sendeschnittstelle 36. Dieser Sendeschnittstelle 36 können von der Regeleinheit 25 Ausgangsdaten 37 zur Verfügung gestellt werden, um von der Sendeschnittstelle 36 an andere Komponenten des Systems 1 übermittelt zu werden. Bei den Ausgangsdaten 37 handelt es sich beispielsweise um die berechnete oder simulierte Asphaltdichte oder Asphalt-Kerntemperatur, um die Position einzelner Arbeitsmaschinen 4 bis 8 des Systems, um Voraussagen über den Bedarf an Hilfs- und Betriebsstoffen für die Arbeitsmaschinen 4 bis 8, um eine vom Mischwerk 3 angeforderte Menge oder Zusammensetzung von Einbaumischgut etc.

Jeder Arbeitsmaschine 4 bis 8 und auch dem Mischwerk 3 kann im System 1 eine Maschinen-Identifikation zugeordnet sein. Diese Maschinen-Identifikation wird bei der drahtlosen Kommunikation zwischen den einzelnen Komponenten des Systems 1 zur Identifikation der sendenden oder empfangenden Maschine verwendet.

In Figur 2 sind alle Daten oder Größen, die im System 1 übermittelt werden, durch Parallelogramme dargestellt. Zu beachten ist, dass diese Daten oder Größen (bis auf die Konstanten 31) vom Ort und/oder der Zeit abhängig sein können.

Im Folgenden wird der Ablauf des erfindungsgemäßen Verfahrens bzw. der Betrieb des erfindungsgemäßen Systems 1 zum Aufbringen eines Straßenbelages erläutert.

Zu Beginn des Arbeitsprozesses werden Zielgrößen 26 in das System eingegeben, die das gewünschte Arbeitsergebnis definieren, beispielsweise die Dicke und den Verlauf eines aufzubringenden Straßenbelages sowie dessen gewünschte Verdichtung. Zudem werden Toleranzbereiche für die einzelnen Zielgrößen 26 vorgegeben. Innerhalb dieser Toleranzbereiche wird das Arbeitsergebnis als "zufriedenstellend" oder als "optimal" bewertet.

Die Zielgrößen z, 26 und die jeweiligen Toleranzbereiche werden dem Reglerblock 34 zugeführt. Unter Berücksichtigung der bereits zur Verfügung stehenden Messgrößen y, 22 schlägt der adaptive Regler 34 einen Satz u* von Einstellparametern für die Arbeitskomponenten 9 des Systems 1 vor. Dieser Vorschlag für Einstellparameter u* wird dem Simulationsblock 33 zur Verfügung gestellt. Der Simulationsblock 33 simuliert, welches Prozessergebnis y* sich mit den vorgeschlagenen Einstellparametern u* ergibt. Dieses simulierte Prozessergebnis y* wird wiederum dem adaptiven Regler 34 zugeführt und dort mit den Zielgrößen z, 26 verglichen. Wenn das simulierte Prozessergebnis y* innerhalb der Toleranzbereiche für die einzelnen Zielgrößen 26 liegt, wird die vorgeschlagene Gruppe u* von Einstellparametern als "optimal definiert. Aus diesen "optimalen" Einstellparametern stellt der Reglerblock 34 einen Befehlsdatensatz u zusammen, der als Vektor vom adaptiven Regler 34 an die Steuereinheit 17 übermittelt wird. Die Stellgrößen oder Einstellparameter 18 innerhalb des Vektors oder Befehlsdatensatzes u können beispielsweise folgende Einstellungen umfassen: Die Tamperdrehzahl, den Tamperhub, die Frequenz der Vibration der Tamper, die Exzentermasse der Vibration, die Exzentrizität der Vibration, die Frequenz der Pressleiste(n), den Pressleistendruck, die Drehzahl des Kratzerbandes, die Drehzahl der Förderschnecke und/oder die Einbaugeschwindigkeit (wenn es sich bei der angesteuerten Arbeitsmaschine um einen Straßenfertiger 7 handelt).

Wenn hingegen im adaptiven Regler 34 festgestellt wird, dass die simulierten Prozessgrößen y* außerhalb der Toleranzbereiche für die Zielgrößen 26 bzw. für mindestens eine Zielgröße 26 liegen, passt der Reglerblock 34 die Einstellparameter im Hinblick auf ein besseres Erreichen der vorgegebenen Zielgrößen 26 an. Der sich daraus ergebende Vorschlag für neue Einstellparameter u* wird wiederum dem Simulationsblock 33 zugeführt, um dort die sich daraus ergebenden Prozessgrößen y* zu simulieren. Dieser Vorgang wird so oft wiederholt, bis die gesamte Gruppe von Einstellparametern für "optimal" erachtet wird, oder bis ein vorgegebenes Abbruchkriterium erreicht wird. Bei so einem Abbruchkriterium, beispielsweise nach zehn alternativen Durchläufen des Regelkreises innerhalb der Regeleinheit 25, kann dem Bediener über die Sendeschnittstelle 36 eine Nachricht über das Abbrechen des Simulationsvorganges gegeben werden.

Der Vektor u von "optimalen" Stellgrößen oder Einstellparametern 18 wird der Steuereinheit 17 übermittelt. Die Steuereinheit 17 setzt die vorgegebenen Stellgrößen in Maschinenbefehle um und übermittelt diese an die Arbeitskomponenten 9, um diese entsprechend der vorgegebenen Parameter einzustellen.

Während des Einbauprozesses 19 werden Messgrößen 22 gewonnen und über die Ausgangsrückführung 23, 24 dem Reglerblock 34 bzw. dem Simulationsblock 33 zugeführt. Gleichzeitig erhält der Simulationsblock 33 die Vorhersage der Modellierungseinheit 29, die sich aus den Umgebungsdaten 30 und den Positions- und Materialdaten 27' ergibt.

In der Regeleinheit 25 wird nun ständig oder nach jeweils vorgegebenen Zeitintervallen eine iterative Simulation der Prozessgrößen y* durchgeführt, um ggf. neue Einstellgrößen vorzuschlagen. Bevor diese an die Steuereinheit 17 durchgegeben werden, werden die vorgeschlagenen Einstellgrößen u* dem Simulationsblock 33 zugeführt, um das sich daraus ergebende Prozessergebnis y* vorherzusagen. Dies bietet den Vorteil, eine Anpassung der Einstellgrößen an den Arbeitsmaschinen erst dann vorzunehmen, wenn sich durch die Simulation ergeben hat, dass sich mit den geänderten Einstellgrößen tatsächlich ein besseres Arbeitsergebnis erzielen lässt.

Während des Betriebs des Systems können bestimmte Ausgangsdaten 37 über die Sendeschnittstelle 36 den übrigen Komponenten des Systems 1 zur Verfügung gestellt werden. Gleichzeitig können über den Empfänger 28 externe Daten zugeführt werden.

In einem Ausführungsbeispiel des erfindungsgemäßen Systems 1 befinden sich alle in Figur 2 dargestellten Komponenten auf einer Arbeitsmaschine, beispielsweise auf einem Straßenfertiger 7. Über die Schnittstellen 28, 36 kommuniziert dieser Straßenfertiger 7 mit den übrigen Komponenten 2, 3 bis 6, 8, 12, 14 des Systems 1.

In einem anderen Ausführungsbeispiel befinden sich von den in Figur 2 dargestellten Komponenten nur die Steuereinheit 17 und die Arbeitskomponenten 9 auf der jeweiligen Arbeitsmaschine 3 bis 8. Die übrigen Teile des Systems sind beispielsweise in der Baustellenzentrale 2 angeordnet. Auch die Regeleinheit 25 befände sich in diesem Ausführungsbeispiel an der Baustellenzentrale 2. In diesem Fall würde der Befehlsdatensatz u, d. h. der Vektor von Stellgrößen oder Einstellparametern 18, über den Kanal 10 von der Regeleinheit 25 (auf der Baustellenzentrale 2) an die Steuereinheit 17 (auf der jeweiligen Arbeitsmaschine 3 bis 8) übermittelt.

Ausgehend von dem dargestellten Ausführungsbeispiel können das erfindungsgemäße System 1 und das erfindungsgemäße Verfahren zum Aufbringen eines Straßenbelages in vielfacher Weise geändert werden. Selbstverständlich können dabei die gewählten Zielgrößen und die einzustellenden Einstellparameter 18 von der Konfiguration der jeweiligen Arbeitskomponenten 9 abhängen.

Das erfindungsgemäße System bietet den Vorteil, dass ein Bediener nur noch die Zielgrößen 26 für den Einbauprozess vorgeben muss, nicht aber die einzelnen Einstellparameter 18. Diese Einstellparameter 18 werden automatisch durch das System 1 ermittelt und ständig optimiert. Figur 2 zeigt, dass die Steuerung des erfindungsgemäßen Systems 1 dabei mit einem geschlossenen Regelkreis (closed loop) läuft. Mittels der Simulation kann die Auswirkung neu vorgeschlagener Stellgrößen u* vorhergesagt werden, um die tatsächlichen Einstellparameter zu optimieren.

Denkbar ist es, die Simulation bereits während der Eingabe der Zielgrößen 26 durchzuführen. In diesem Fall wäre es möglich, für später eingegebene Zielgrößen nur noch bestimmte Wertebereiche zuzulassen, die mit den früher eingegebenen Zielgrößen noch erreichbar sind. Außerdem könnte dem Bediener in diesem Fall eine Rückmeldung gegeben werden, wenn die eingegebenen Zielgrößen nicht realistisch sind, da sie sich mit den vorhandenen Arbeitsmaschinen nicht erreichen lassen. Der Bediener hat daraufhin die Gelegenheit, die eingegebenen Zielgrößen 26 noch einmal zu überprüfen.

## Patentansprüche

1. System (1) mit mindestens einem Straßenfertiger (7) als eine aus einer Vielzahl von Arbeitsmaschinen zum Aufbringen eines Straßenbelags auf einer Baustelle, wobei der Straßenfertiger (7) eine Mehrzahl von Arbeitskomponenten mit jeweils einem oder mehreren Einstellparametern sowie eine Steuereinheit (17) zum Übermitteln der Einstellparameter an die Arbeitskomponenten aufweist, und wobei zum Ermitteln der optimalen Einstellparameter zum Erreichen mindestens einer von den Arbeitskomponenten als zu erreichendes Arbeitsergebnis definierten Zielgröße 26 des Straßenbelags, zum Erstellen eines die optimalen Einstellparameter repräsentierenden Datensatzes und zum Übermitteln des Datensatzes an die Steuereinheit (17) unter Berücksichtigung von Meßgrößen eine Regeleinheit (25) vorgesehen ist, **dadurch gekennzeichnet, dass** die Regeleinheit (25) einen als adaptiver Regler ausgestalteten Reglerblock (34) zum Erstellen jeweils eines Vorschlags eines Satzes aus einer Mehrzahl von Einstellparametern, Übermitteln des Satzes an einen Simulationsblock (33) der Regeleinheit (25), Bestimmen einer zum Erreichen der mindestens einen Zielgröße optimalen Gruppe von Einstellparametern aus vom Simulationsblock (33) rückübertragenen Werten der mindestens einen Zielgröße und Übertragen des die optimale Gruppe der Einstellparameter repräsentierenden Datensatzes an die Steuereinheit (17), und den damit verbundenen Simulationsblock (33) zum Simulieren von sich aus dem vom Reglerblock (34) übermittelten Satz der Gruppe von Einstellparametern ergebenden Werten der mindestens einen Zielgröße (26) aufweist, und dass in dem Simulationsblock (33) entweder ein neuronales Netzwerk oder lineare oder nicht-lineare Modelle oder Algorithmen aus Varianzanalysen implementiert ist bzw. sind.

2. System nach Anspruch 1, **dadurch gekennzeichnet, dass** das System (1) eine Asphaltfabrik (3), eine Baustellenzentrale (2) und/oder mehrere relativ zueinander auf der Baustelle bewegliche Arbeitsmaschinen (4-8) einschließlich des mindestens einen Straßenfertigers (7) aufweist.

3. System nach Anspruch 2, **dadurch gekennzeichnet, dass** Schnittstellen zur drahtlosen Datenübertragung zwischen der als Mischwerk ausgebildeten Asphaltfabrik (3), der Baustellenzentrale (2) und/oder den Arbeitsmaschinen (4-8) vorgesehen sind.

4. System nach Anspruch 1, **dadurch gekennzeichnet, dass** Sensoren zum Erfassen der Messgrößen (22) für die Regeleinheit (25) vorgesehen sind.

5. Verfahren zum Steuern eines Systems (1) mit mindestens einem Straßenfertiger (7) als eine aus einer Vielzahl von Arbeitsmaschinen zum Aufbringen eines Straßenbelags auf einer Baustelle, wobei der Straßenfertiger (7) eine Mehrzahl von Arbeitskomponenten (9) mit jeweils einem oder mehreren Einstellparametern sowie eine Steuereinheit (17) aufweist, von der zum Einstellen der Arbeitskomponenten (9) die Einstellparameter an die Arbeitskomponenten (9) übermittelt werden, und wobei im System (1) eine mit der Steuereinheit (17) im Straßenfertiger (7) verbundene Regeleinheit (25) vorgesehen ist, die aus Messgrößen (22) und aus mindestens einer vorgegebenen Zielgröße (26) die optimalen Einstellparameter zum Erreichen der mindestens einen vorgegebenen, von der Arbeitskomponenten (9) als zu erreichendes Arbeitsergebnis definierten Zielgröße (26) ermittelt, einen die optimalen Einstellparameter repräsentierender Datensatz erstellt und an die Steuereinheit (17) übermittelt, **dadurch gekennzeichnet, dass** in einem als adaptiver Regler ausgestalteten Reglerblock (34) der Regeleinheit (25) jeweils ein Vorschlag eines Satzes aus einer Mehrzahl aus Einstellparametern erstellt, der Satz an einen Simulationsblock (33) der Regeleinheit (25) übermittelt wird und dass eine zum Erreichen der mindestens einen Zielgröße optimale Gruppe von Einstellparametern aus vom Simulationsblock (33) rückübertragenen Werten der mindestens einen Zielgröße und die als optimale Gruppe bestimmten Einstellparameter in dem repräsentierenden Datensatz an die Steuereinheit (17) übertragen werden, dass in dem mit dem Reglerblock (34) verbundenen Simulationsblock (33) sich aus dem vom Reglerblock (34) an den Simulationsblock (33) übermittelten Satz der Gruppe von Einstellparametern ergebenden Werte der mindestens einen Zielgröße (26) simuliert werden, dass die simulierten Werte an den Reglerblock (34) rückübertragen werden, dass der Simulationsblock (33) entweder ein neuronales Netzwerk oder lineare oder nicht-lineare Modelle oder Algorithmen aus Varianzanalysen implementiert hat, und dass Einstellparameter (18) im Reglerblock (34) als optimale Einstellparameter definiert werden, wenn die sich beim Simulieren ergebenden Werte der mindestens einen Zielgröße (26) innerhalb einer vorgegebenen Toleranz der mindestens einen Zielgröße (26) liegen.

6. Verfahren nach Anspruch 5, **dadurch gekennzeichnet, dass** die Bestimmung der zum Erreichen der mindestens einen Zielgröße (26) optimalen Einstellparameter (18) im Betrieb des Straßenfertigers (7) wiederholt durchgeführt wird.

7. Verfahren nach Anspruch 5, **dadurch gekennzeichnet, dass** die Bestimmung der zum Erreichen der mindestens einen Zielgröße (26) optimalen Einstellparameter (18) im Betrieb des Straßenfertigers (7) jeweils nach Ablaufen eines vorbestimmten Zeitintervalls durchgeführt wird.

8. Verfahren nach Anspruch 5, **dadurch gekennzeichnet, dass** der Reglerblock (34) in der Regeleinheit (35) iterativ eine Gruppe von veränderten Einstellparametern festlegt, und der Simulationsblock (33) mit diesen veränderten Einstellparametern (18) eine Simulation der sich mit den veränderten Einstellparametern ergebenden Werte der mindestens einen Zielgröße (26) durchführt, bis die sich bei der Simulation ergebenden Werte der mindestens einen Zielgröße (26) innerhalb einer vorgegebenen Toleranz der mindestens einen Zielgröße (26) liegen.

9. Verfahren nach einem der Ansprüche 6 oder 7, **dadurch gekennzeichnet, dass** nach einen neuerlichen Bestimmung der optimalen Einstellparameter in dem Datensatz nur zu ändernde Einstellparameter (18) von der Regeleinheit (25) an die Steuereinheit (17) übermittelt werden.

## Claims

1. System (1) comprising at least one road paver (7) as a working machine of a plurality of working machines for laying a road cover on a construction site, wherein the road paver (7) is provided with a plurality of working components (9) each of which comprising one or several adjustment parameters as well as a control unit (17) for transmitting the adjustment parameters to the working components, and wherein for determining the optimal adjustment parameters allowing to achieve at least one target value (26) of the road cover defined by the working result when operating the working components (9), a regulating unit (25) being provided for producing a data set representing the optimal adjustment parameters and for transmitting the data set to the control unit (17) under consideration of measurement values, **characterized in that** the regulating unit (25) comprises a control block (34) implemented as an adaptive regulator for producing a respective proposal of a data set from a plurality of adjustment parameters, for transmitting the proposal of the data set to a simulation block (33) of the regulating unit (25), for determining a group of adjustment parameters from values of the at least one target value transmitted back from the simulation block (33), which group is optimal for achieving the at least one target value (26), and for transmitting the data set representing the optimal group of the adjustment parameter to the control unit (17), and comprising the simulation block (33) being connected with the control block (34) for simulating values of the at least one target value (26) resulting from the set of the group of adjustment parameters transmitted by the control block (34), and that either a neuronal network or linear or non-linear models or algorithms of variance analyses is or are implemented into the simulation block (33).

2. System according to claim 1, **characterized in that** the system comprises an asphalt plant (3), a construction site central station (2) and/or several working machines (4 to 8), including the at least one road paver (7), and being movable relative to another on the construction site.

3. System according to claim 2, **characterized in that** interfaces for a wireless data transmission are provided between the asphalt plant (3) implemented as a mixing plant, the construction site center station (2) and/or the working machines (4,8).

4. System according to claim 1, **characterized in that** sensors are provided for obtaining the measurement values (22) for the regulating unit (25).

5. Method for controlling a system (1) including at least one road paver (7) as a working machine out of a plurality of working machines for laying a road cover on a construction site, wherein the road paver (7) has a plurality of working components (9) each having respectively one or several adjustment parameters, as well as a control unit (17), by which control unit (17) the adjustment parameters are transmitted to the working components (9) for setting the working components (9), and wherein a regulating unit (25) is provided in the system (1) and is connected to the control unit (17) in the road paver (7), which regulating unit (25) determines from measurement values (22) and from at least one predetermined target value (26) the optimal adjustment parameters necessary for achieving the at least one target value (26) defined as the working result of the operating working components (9), produces a data set representing the optimal adjustment parameters, and transmits the data set to the control unit (17), **characterized in that** in a control block (34) of the regulating unit (25) designed as an adaptive regulator a respective proposal of a set consisting of a plurality of adjustment parameters is produced, that the set is transmitted to a simulation block (33) of the regulating unit (25), and that a group of adjustment parameters being optimal for achieving the at least one target value (26), the optimal group of adjustment parameters resulting from values of the at least one target value retroceded from the simulation block (33), that the adjustment parameters of the optimal group are transmitted in the representing data set to the control unit (17), that in the simulation block (33) connected with the control block (34) values of the at least one target value (26) are simulated from the set of the group of adjustment parameters transmitted from the regulating block (34) to the simulating block (33), that the simulated values are retroceded to the control block (34), that either a neuronal network or linear or non-linear models or algorithms of variance analyses are implemented into the simulation block (33), and that adjustment parameters (18) are defined in the control block (34) as optimal adjustment parameters, when the values of the at least one target value (26) resulting from the simulation fall into a predetermined tolerance of the at least one target value (26).

6. Method according to claim 5, **characterized in that** during operation of the road paver (7) the determination of the adjustment parameters (18) being optimal for achieving the at least one target value (26) is executed repeatedly.

7. Method according to claim 5, **characterized in that** during operation of the road paver (7) the determination of the adjustment parameters (18) being optimal for achieving the at least one target value (26) is executed respectively after expiration of a predetermined time interval.

8. Method according to claim 5, **characterized in that** the control block (34) in the regulating unit (35) iteratively determines a group of varied adjustment parameters, that the simulation block (33) executes a simulation by use of those varied adjustment parameters (18) of values of the at least one target value (26) resulting from the varied adjustment parameters, until the values of the at least one target value (26) resulting from the simulation fall within a predetermined tolerance of the at least one target value (26).

9. Method according to one of claims 6 or 7, **characterized in that** after a new determination of the optimal adjustment parameters in the data set only those adjustment parameters (18) are transmitted from the regulating unit (25) to the control unit (17), which adjustment parameters (18) are to be varied in the data set.

## Revendications

1. Système (1) comprenant au moins un finisseur de route (7) en tant qu'une de plusieurs machines de travail pour l'application d'un revêtement routier sur un chantier, système
dans lequel le finisseur de route (7) comprend une pluralité de composants de travail présentant chacun un ou plusieurs paramètres de réglage, ainsi qu'une unité de commande (17) pour la transmission des paramètres de réglage aux composants de travail, et
dans lequel il est prévu une unité de régulation (25) pour déterminer les paramètres de réglage optimums en vue d'atteindre au moins une grandeur cible (26) du revêtement routier définie en tant que résultat de travail à obtenir par les composants de travail, pour établir un jeu de données représentant les paramètres de réglage optimums, et pour transmettre le jeu de données à l'unité de commande (17), en prenant en considération des grandeurs de mesure,
**caractérisé**
**en ce que** l'unité de régulation (25) comprend un bloc de régulateur (34) configuré en tant que régulateur adaptatif pour établir respectivement une proposition d'un jeu d'une pluralité de paramètres de réglage, transmettre le jeu à un bloc de simulation (33) de l'unité de régulation (25), déterminer un groupe optimal de paramètres de réglage en vue d'atteindre ladite au moins une grandeur cible, à partir de valeurs de ladite au moins une grandeur cible transmises en retour par le bloc de simulation (33), et transmettre le jeu de données représentant le groupe optimal de paramètres de réglage à l'unité de commande (17) et au bloc de simulation (33) qui y est relié, en vue de simuler des valeurs de ladite au moins une grandeur cible (26) résultant du jeu du groupe de paramètres de réglage transmis par le bloc de régulateur (34), et en ce que dans le bloc de simulation (33) est implémenté un réseau neuronal ou des modèles ou algorithmes linéaire ou non linéaires provenant d'analyses de variance.

2. Système selon la revendication 1, **caractérisé en ce que** le système (1) comprend une fabrique d'asphalte (3), une centrale de chantier (2) et/ou plusieurs machines de travail (4-8) mobiles sur le chantier, y compris ledit au moins un finisseur de route (7).

3. Système selon la revendication 2, **caractérisé en ce que** des interfaces sont prévues pour la transmission sans fil de données entre la fabrique d'asphalte (3) réalisée en tant qu'unité de mélange, la centrale de chantier (2) et/ou les machines de travail (4-8).

4. Système selon la revendication 1, **caractérisé en ce que** des capteurs et détecteurs sont prévus pour relever les grandeurs de mesure (22) pour l'unité de régulation (25).

5. Procédé pour assurer la commande d'un système (1) comprenant au moins un finisseur de route (7) en tant qu'une de plusieurs machines de travail pour l'application d'un revêtement routier sur un chantier, procédé
d'après lequel le finisseur de route (7) comprend une pluralité de composants de travail (9) présentant chacun un ou plusieurs paramètres de réglage, ainsi qu'une unité de commande (17), par laquelle les paramètres de réglage sont transmis aux composants de travail (9) pour régler ces composants de travail (9),
et d'après lequel il est prévu, dans le système (1), une unité de régulation (25), qui est reliée à l'unité de commande (17) dans le finisseur de route (7), et qui, à partir de grandeurs de mesure (22) et d'au moins une grandeur cible prescrite (26), détermine les paramètres de réglage optimums pour atteindre ladite au moins une grandeur cible prescrite (26) définie par les composants de travail (9) en tant que résultat de travail à atteindre, établit un jeu de données représentant les paramètres de réglage optimums et transmet celui-ci à l'unité de commande (17),
**caractérisé en ce que** dans un bloc de régulateur (34) de l'unité de régulation (25), configuré en tant que régulateur adaptatif, est établi respectivement une proposition d'un jeu constitué de plusieurs paramètres de réglage, et ce jeu est transmis à un boc de simulation (33) de l'unité de réglage (25), et **en ce qu'**un groupe optimal de paramètres de réglage en vue d'atteindre ladite au moins une grandeur cible, à partir de valeurs de ladite au moins une grandeur cible transmises en retour par le bloc de simulation (33), et les paramètres de réglage déterminés en tant que groupe optimal dans le jeu de données représentatif sont transmis à l'unité de commande (17), **en ce que** dans le bloc de simulation (33) relié au bloc de régulateur (34) sont simulées des valeurs de ladite au moins une grandeur cible (26) résultant du jeu du groupe de paramètres de réglage transmis par le bloc de régulateur (34) au bloc de simulation (33), **en ce que** les valeurs simulées sont transmises en retour au bloc de régulateur (34), **en ce que** dans le bloc de simulation (33) est implémenté un réseau neuronal ou des modèles ou algorithmes linéaire ou non linéaires provenant d'analyses de variance, et **en ce que** des paramètres de réglage (18) dans le bloc de régulateur (34) sont définis en tant que paramètres de réglage optimums lorsque les valeurs de ladite au moins une grandeur cible (26) obtenues lors de la simulation, se situent à l'intérieur d'une plage de tolérance prescrite de ladite au moins une grandeur cible (26).

6. Procédé selon la revendication 5, **caractérisé en ce que** la détermination des paramètres de réglage optimums (18) pour atteindre ladite au moins une grandeur cible (26), est effectuée de manière répétée en cours de service du finisseur de route (7).

7. Procédé selon la revendication 5, **caractérisé en ce que** la détermination des paramètres de réglage optimums (18) pour atteindre ladite au moins une grandeur cible (26), est effectuée en cours de service du finisseur de route (7) respectivement après écoulement d'un intervalle de temps prédéterminé.

8. Procédé selon la revendication 5, **caractérisé en ce que** le bloc de régulateur (34) dans l'unité de régulation (25) fixe de manière itérative un groupe de paramètres de réglage modifiés, et le bloc de simulation (33) effectue, avec ces paramètres de réglage (18) modifiés, une simulation des valeurs de ladite au moins une grandeur cible (26) obtenues avec les paramètres de réglage modifiés, jusqu'à ce que les valeurs de ladite au moins une grandeur cible (26) obtenues lors de la simulation, se situent à l'intérieur d'une plage de tolérance prescrite de ladite au moins une grandeur cible (26).

9. Procédé selon l'une des revendications 6 ou 7, **caractérisé en ce qu'**après une nouvelle détermination des paramètres de réglage optimums dans le jeu de données seuls des paramètres de réglage (18) à modifier sont transmis de l'unité de régulation (25) à l'unité de commande (17).
